# EUROPÄISCHE PATENTSCHRIFT

(11) **EP 2 908 297 B1**
(45) Veröffentlichungstag und Bekanntmachung des Hinweises auf die Patenterteilung: **02.01.2019**
(21) Anmeldenummer: 15154299.0
(22) Anmeldetag: 09.02.2015
(51) Int. Cl.: G08B 17/103

(54) **Linearbrandmelder sowie Verfahren zum Betreiben des Linearbrandmelders**
Linear fire alarm and method for operating same
Dispositif linéaire d'alerte d'incendie et procédé de fonctionnement du dispositif linéaire d'alerte d'incendie

(30) Priorität: 12.02.2014 DE 102014202481
(43) Veröffentlichungstag der Anmeldung: 19.08.2015
(73) Patentinhaber: ROBERT BOSCH GMBH, 70442 Stuttgart (DE)
(72) Erfinder: Hanses, Thomas, 83620 Feldkirchen-Westerham (DE); Hartl, Robert, 85737 Ismaning (DE)

(56) Entgegenhaltungen:
- EP-A1- 1 202 230
- EP-A1- 2 093 731
- EP-A2- 1 467 228
- GB-A- 2 426 323

## Beschreibung

### Stand der Technik

Die Erfindung betrifft einen Linearbrandmelder, mit einer Brandsensorikeinrichtung zur Detektion eines Brands, wobei die Brandsensorikeinrichtung einen Lichtemitter zur Aussendung eines Messlichts und einen das Messlicht des Lichtemitters empfangenden Lichtempfänger umfasst, wobei ein optischer Pfad zwischen dem Lichtemitter und dem Lichtempfänger eine Messstrecke von mindestens drei Meter aufweist, mit einer Prüfhilfseinrichtung zur Prüfung eines Lichteinfalls des Messlichts in den Lichtempfänger. Ferner betrifft die Erfindung ein Verfahren mit dem Linearbrandmelder.

Brandmelder sind in privaten Einrichtungen, öffentlichen Bereichen oder industriellen Umgebungen eingesetzt, um einen Brand in einer Umgebung frühzeitig zu erkennen und einen Alarm auszugeben. Beispielsweise sind lineare Brandmelder mit einer Sende- und einer Empfangseinheit bekannt, wobei der lineare Brandmelder auf eine durch Rauch erzeugte Abschwächung eines Lichtstrahles zwischen der Sende- und Empfangseinheit reagiert.

Die linearen Rauchmelder werden für die Sicherstellung einer ordnungsgemäßen Überwachung in einem Raum z. B. bei der Installation geprüft. So ist beispielsweise aus der DE 20 2012 100 910 U1, die wohl den nächstkommenden Stand der Technik darstellt, eine Vorrichtung zum Prüfen eines Linearmelders bekannt. Die Vorrichtung umfasst einen Aufnahmekörper zur temporären Aufnahme des Linearmelders. Der Aufnahmekörper weist Wandungen auf, durch die ein Prüfraum definiert wird. Der Prüfraum ist in einem Bereich durch ein Gitter abgeschlossen. Ferner weist die Vorrichtung in einem anderen Bereich eine Öffnung zum Aufsetzen auf den Unearmelder auf.

Aus der EP 1 202 230 A1 ist ein Rauchmeldesystem mit zwei Teilen bekannt, die in einem Abstand voneinander angeordnet werden, mit einem Reflektor für einen Lichtstrahl aus einem Emitter im anderen Teil des Systems, mit einem Empfänger für den reflektierten Lichtstrahl ebenfalls im anderen Teil des Systems, mit einer Auswerteeinheit für die Intensität des reflektierten Strahls, um die Anwesenheit von Rauch zwischen den beiden Teilen des Systems zu erfassen, wobei der Emitter zum Emittieren eines optischen Strahls in einem Bereich von sichtbaren Wellenlängen ausgebildet ist, um eine einfache Einstellung der Ausrichtung der beiden Teile des Systems zu ermöglichen.

Aus der GB 2 426 323 A ist ein Infrarotstrahl-Rauchmeldesystem bekannt. Ein Sender und ein Detektor sind in einem Gehäuse angeordnet und ein elektrisch angetriebener Aktuator bewirkt die Winkeleinstellung der Strahlrichtung, um die Strahlausrichtung zu verbessern. Ein Sender für einen sichtbaren Lichtstrahl überträgt einen kollimierten Strahl sichtbaren Lichts koaxial zum Infrarotstrahl. Eine entfernte Schnittstelleneinheit an einer Wandoberfläche enthält elektronische Steuermittel, um die optische Ausrichtung von Sender um Empfänger sicherzustellen.

Aus der EP 2 093 731 A1 ist eine Vorrichtung zum Detektieren von Rauch bekannt. Die Vorrichtung weist auf eine Lichtquelle zum Aussenden eines Messlichts, einen ersten Lichtdetektor, welcher relativ zu der Lichtquelle derart angeordnet ist, dass ein erster räumlicher Teil des Messlichts nach einer Reflektion um zumindest annähernd 180 an einem zumindest teilweise streuenden Gegenstand auf den ersten Lichtdetektor trifft, und einen zweiten Lichtdetektor, welcher relativ zu der Lichtquelle derart angeordnet ist, dass ein zweiter räumlicher Teil des Messlichts nach einer Reflektion um zumindest annähernd 180° an einem zumindest teilweise streuenden Gegenstand auf den zweiten Lichtdetektor trifft. Der erste räumliche Teil des Messlichts und der zweite räumliche Teil des Messlichts grenzen unmittelbar aneinander.

### Offenbarung der Erfindung

Im Rahmen der Erfindung wird ein Linearbrandmelder mit den Merkmalen des Anspruchs 1 und ein Verfahren mit den Merkmalen des Anspruchs 11 vorgeschlagen. Bevorzugte oder vorteilhafte Ausführungsformen der Erfindung ergeben sich aus den Unteransprüchen, der nachfolgenden Beschreibung sowie den beigefügten Figuren.

Erfindungsgemäß wird somit ein Linearbfandmelder für eine Branddetektion vorgeschlagen. Beispielsweise ist der Un,earbrandmelder in Räumlichkeiten mit größeren Flächen und/oder Deckenhöhen wie Lagerhallen oder Industrieanlagen angeordnet, um einen Brand frühzeitig zu detektieren und einen Alarm auszugeben.

Der Linearbrandmelder umfasst eine Brandsensorikeinrichtung, die zur Detektion des Brands ausgebildet ist. Die Brandsensorikeinrichtung umfasst einen Lichtemitter zur Aussendung eines Messlichts. Weiterhin weist die Brandsensorikeinrichtung einen Lichtempfänger auf, der zum Empfang und insbesondere zur Erfassung des einfallenden Messlichts ausgebildet, ist. Insbesondere sind der Lichtemitter und der lichtempfänger derart zueinander anzuordnen bzw. angeordnet, dass ein Messstrahl des Messlichts über einen optischen Pfad in den Lichtempfänger einfällt Insbesondere verläuft der optische Pfad der Strahlengang des Messstrahls von dem Lichtemitter zum Uchtempfänger. Bevorzugt ist, dass der Lichtempfänger ausschließlich den von dem Lichtemitter ausgesandten Spektralbereich erfasst, so dass die Messung von Umgebungslicht zumindest teilweise vermieden ist. Z. B. ist der Lichtempfänger als eine Fotodiode ausgebildet.

Insbesondere ist der Linearbrandmelder ausgebildet, eine durch Rauch und/oder Brandaerosole erzeugte Abschwächung des Lichteinfalls des Messlichts in den Lichtempfänger zu detektieren. Beispielsweise umfasst der Linearbrandmelder eine Auswerteeinrichtung, die ausgebildet ist, die vom Lichtempfänger erfasste Lichtintensität des einfallenden Messlichts auszuwerten. Insbesondere wertet die Auswerteeinrichtung die Abschwächung des Lichteinfalls durch einen Vergleich der erfassten Lichtintensität mit einem Referenzwert aus. Sollte die Auswerteeinrichtung eine Abschwächung des Lichteinfalls auswerten, weist dies auf Rauch und/oder Brandaerosole und folglich auf einen Brand hin. Vorzugsweise ist die Auswerteeinrichtung ausgebildet, in Abhängigkeit der ausgewerteten Lichtintensität des einfallenden Messlichts einen Alarm auszugeben. Die Ausgabe des Alarms kann z. B. als Alarmmeldung über ein Netzwerk, insbesondere über ein Sicherheitsnetzwerk in eine Überwachungszentrale erfolgen, die dann weitere Maßnahmen ergreifen kann. Alternativ oder optional ergänzend gibt der Linearbrandmelder ein akustisches Alarmsignal als Alarm aus.

Der optische Pfad zwischen dem Lichtemitter und dem Lichtempfänger weist eine Messstrecke von mindestens drei Meter auf. Besonders bevorzugt weist der optische Pfad eine Messstrecke von mindestens 50 Meter und/oder von höchstens 200 Meter auf. Somit ermöglicht der Linearbrandmelder eine Überprüfung von Räumen mit größeren Flächen und/oder Deckenhöhen wie z. B. Lagerhallen oder Industrieanlagen.

Der Linearbrandmelder umfasst eine Prüfhilfseinrichtung zur Prüfung einer Justage des Linearbrandmelders, insbesondere durch Prüfung eines Lichteinfalls des Messlichts in den Lichtempfänger. Somit ermöglicht die Prüfhilfseinrichtung insbesondere festzustellen, ob der ordnungsgemäße Lichteinfall in den Lichtempfänger für die Branddetektion und somit die ordnungsgemäße Justage des Linearbrandmelders vorliegt. Auf diese Weise kann, sofern nötig, eine Ausrichtung des Lichteinfalls in den Lichtempfänger vorgenommen und damit der einwandfreie Betrieb des Linearbrandmelders sichergestellt werden.

Beispielsweise ist der Linearbrandmelder, insbesondere die Auswerteeinrichtung zur Prüfung des Lichteinfalls in den Lichtempfänger ausgebildet. Z. B. ist die Auswerteeinrichtung in einem Prüfzustand des Linearbrandmelders ausgebildet, die Lichtintensität des einfallenden Messlichts in den Lichtempfänger durch einen Sollwertvergleich zu überprüfen. Jedoch besonders bevorzugt erfolgt die Prüfung des Lichteinfalls manuell durch einen Bediener. Insbesondere erfolgt die manuelle Prüfung durch eine Sichtprüfung, nämlich, ob das ausgesandte Messlicht des Lichtemitters in den Lichtempfänger einfällt und folglich eine Detektionsbereitschaft der Brandsensorikeinrichtung vorliegt. Es ist besonders bevorzugt, dass das Messlicht in einem für den Menschen sichtbaren Wellenlängenbereich ist, um die visuelle Sichtprüfung zu ermöglichen. Alternativ ist das Messlicht in einem unsichtbaren Wellenlängenbereich, wobei die visuelle Überprüfung z. B. mit Hilfe einer Kameraeinrichtung vorgenommen wird, die für den Wellenlängenbereich sensibel ist.

Im Rahmen der Erfindung wird vorgeschlagen, dass die Prüfhilfseinrichtung als der Lichtemitter ausgebildet ist.

Mittels der Prüfhilfseinrichtung ist es dem Bediener z. B. bei einer Inbetriebnahme oder Wartung des Linearbrandmelders möglich, eine Überprüfung des Lichteinfalls in den Lichtempfänger und somit die Überprüfung der ordnungsgemäßen Funktionsweise des Linearbrandmelders vorzunehmen. Durch die Ausbildung der Prüfhilfseinrichtung als der Lichtemitter sind keine Zusatzbauteile, die für die Überprüfung des Lichteinfalls in den Lichtempfänger beispielsweise temporär angeordnet werden müssten, nötig. Auf diese Weise erzielt der erfindungsgemäße Linearbrandmelder insgesamt eine reduzierte Anzahl an benötigten Bauteilen für die Überprüfung des Lichteinfalls und für die Branddetektion. Folglich ist einerseits eine Kostenersparnis sowie eine kompakte Bauweise des Linearbrandmelders erzielt. Andererseits ist eine Vereinfachung der Prüfung des Lichteinfalls umgesetzt.

Vorzugsweise ist der Linearbrandmelder als ein End-to-End Linearbrandmelder ausgebildet. Insbesondere sind der Lichtemitter und der Lichtempfänger bei dem End-to-End Linearbrandmelder einander gegenüberliegend z. B. an Wänden eines Raums angeordnet. Hierbei ist der optische Pfad vorzugsweise eine Gerade zwischen dem Lichtemitter und dem Lichtempfänger. Somit fällt der Messstrahl insbesondere ohne Umlenkung in den Lichtempfänger ein. Alternativ ist der optische Pfad mindestens einmal gefaltet und/oder umgelenkt, wobei der Lichtempfänger und der Lichtemitter voneinander beabstandet angeordnet sein können und/oder in separaten Gehäusen untergebracht sein können.

Alternativ kann der Linearbrandmelder als ein Reflektor-Linearbrandmelder ausgebildet sein. Der Lichtemitter und der Lichtempfänger sind bei dem Reflektor-Linearbrandmelder nebeneinanderliegend in einem Abstand von z. B. weniger als 5 cm angeordnet. Beispielsweise sind der Lichtemitter und der Lichtempfänger in einem gemeinsamen Gehäuse angeordnet. Der Reflektor-Linearbrandmelder umfasst mindestens oder genau einen Reflektor, der ausgebildet ist, das vom Lichtemitter ausgesandte Messlicht zum Lichtempfänger umzulenken. Beispielsweise ist der Reflektor ein Prisma. Insbesondere umfasst der optische Pfad durch die mindestens eine Umlenkung mindestens zwei Geradenabschnitte. Insbesondere ist der Reflektor zum Lichtemitter und/oder Lichtempfänger in einem Abstand von mindestens drei Meter, insbesondere von mindestens 50 Meter und/oder von höchstens 200 Meter beabstandet angeordnet.

Eine besonders bevorzugte Ausführungsform sieht vor, dass der Lichtemitter als eine Laserdiode ausgebildet ist. Der Vorteil der Laserdiode ist die Aussendung eines gebündelten Strahlengangs des Messlichts. Durch den gebündelten Strahlengang bildet das auf den Lichtempfänger auftreffende Messlicht einen präzisen Lichtpunkt mit einer kleinen Fläche und hoher Lichtintensität, der es dem Bediener ermöglicht, den Lichteinfall in den Lichtempfänger zuverlässig zu überprüfen.

Sollte das ausgesandte Messlicht des Lichtemitters nicht oder nur teilweise oder randseitig in den Lichtempfänger fallen, liegt kein ordnungsgemäßer Zustand für eine Branddetektion durch die Brandsensorikeinrichtung vor. Vor diesem Hintergrund ist bevorzugt, dass der Linearbrandmelder mindestens eine Justiereinrichtung zur Ausrichtung des Lichteinfalls des Messlichts in den Lichtempfänger umfasst. Insbesondere ist die Justiereinrichtung zur Ausrichtung des Lichteinfalls des Messlichts in den Lichtempfänger ausgebildet. Z. B. kann die Justiereinrichtung automatisch angetrieben werden. Hierfür kann eine Steuereinrichtung des Linearbrandmelders im Prüfzustand die mindestens eine Justiereinrichtung ansteuern, bis die Auswerteeinrichtung den gewünschten Sollwert des Lichteinfalls auswertet. Alternativ oder optional ergänzend kann die Justiereinrichtung halb-automatisch bedient werden. Beispielsweise kann der Bediener die Justiereinrichtung elektromotorisch ansteuern und damit den optischen Pfad für den Lichteinfall verändern. Besonders bevorzugt kann die Justiereinrichtung manuell durch den Bediener bedient werden. Damit ist es dem Bediener möglich, eine Justierung an der Brandsensorikeinrichtung für den Lichteinfall in den Lichtempfänger durchzuführen. Es ist bevorzugt, dass der Lichtemitter das Messlicht zeitgleich und/oder parallel zur Justierung aussendet, so dass der Bediener den Lichtpunkt während der Bedienung im Blick hat. Auf diese Weise ist eine bedienerfreundliche Justierung umgesetzt.

Gemäß einer bevorzugten Weiterbildung ist die Justiereinrichtung ausgebildet, die Position des Lichtemitters und/oder dies Lichtempfängers zur Ausrichtung des Lichteinfalls in den Lichtempfänger zu ändern. Bei der Ausbildung des Linearbrandmelders als der Reflektor-Linearbrandmelder ist alternativ oder optional ergänzend möglich, dass die Justiereinrichtung ausgebildet ist, die Position des Reflektors zu ändern. Durch die Änderung der Position des Uchtemitters, Lichtempfängers und/oder des Reflektors erfolgt insbesondere die Änderung des Verlaufs des optischen Pfads. Somit kann die Ausrichtung des Lichteinfalls des Messlichts in den Lichtempfänger auf einfache Weise erzielt werden.

Vom konstruktiven Aufbau kann die mindestens eine Justiereinrichtung als eine rotatorische und/oder als eine Linearjustiereinrichtung ausgebildet sein. Z. B. ist die Justiereinrichtung als eine oder mehrere Führungsschienen und/oder eine oder mehrere Kipptische ausgebildet, über die der Lichtemitter, der Lichtempfänger und/oder der Reflektor verschiebbar bzw. schwenkbar gelagert sind. Aufgrund des bekannten Funktionsprinzips der genannten Justiereinrichtungen wird die intuitive Bedienbarkeit in vorteithafterweise unterstützt.

Gemäß der Erfindung umfasst die Brandsensorikeinrichtung eine Optik. Die Optik ist im optischen Pfad zur Änderung, insbesondere zur Vergrößerung des Öffnungswinkels des ausgesandten Messlichts des Lichtemitters zum Lichtempfänger angeordnet. Vorzugsweise ist das ausgesandte Messlicht ein kollimierter Strahl, wobei die Optik zur Aufweitung des kollimierten Strahls ausgebildet ist Durch die Änderung, insbesondere Vergrößerung des Öffnungswinkels wird der Strahlengang zum Lichtempfänger hin erweitert. Somit ist der auf den Lichtemitter einzufallende Lichtpunkt größer als der des vom Lichhtemitter ausgesandten Messlichts. Insbesondere ist der Lichtpunkt auf dem Lichtempfänger mit der Optik größer als ohne die Optik. Diese Umsetzung hat den Vorteil, dass eine Positioniertoleranz des Lichtemitters und Lichtempfängers und optional des Reflektors zueinander erhöht ist. Durch die Positioniertoleranz ist z. B. ein Toleranzausgleich für Gebäudeschwankungen geschaffen, der bei dem gebündelten Strahlengang des ausgesandten Messlichts ohne Optik nicht in diesem Maß gegeben wäre. Folglich stellt die Änderung, insbesondere Vergrößerung des Öffnungswinkels die Branddetektion auch bei kleineren Bewegungen des Lichtemitters, Lichtempfängers und/oder des Reflektors sicher. Ferner ist die Montage des Linearbrandmelders, die Inbetriebnahme und Wartung, insbesondere die Justierung für den Lichteinfall in den Lichtempfänger vereinfacht.

Beispielsweise weist ein Öffnungswinkel des ausgesandter Messlichts eine Größe von höchstens +/- 1°, im Speziellen höchstens +/- 0,5° ausgehend von einer Mittelachse des optischen Pfads auf. Auf diese Weise ist, ein gebündelter Strahlengang des Messlichts und somit ein gebündelter Lichteinfall in den Lichtempfänger erzielt Ferner ist bevorzugt, dass der durch die Optik vergrößerte Öffnungswinkel eine Größe von mindestens +/- 0,8° und/oder von mindestens 2°, im Speziellen von höchstens +/- 5° ausgehend von einer Mittelachse des optischen Pfads aufweist. Besonders bevorzugt weist das auftreffende Messlicht mit der Optik eine größere Fläche als ohne die Optik auf.

Die Optik ist in den optischen Pfad für einen Detektionszustand des Linearbrandmelders hinein- und für den Prüfzustand des Linearbrandmelders hinaus bewegbar ausgebildet. Auf diese Weise kann die Optik je nach Bedarf in dem optischen Pfad angeordnet werden. Somit ist es einerseits für den Detektionszustand möglich, durch die Anordnung der Optik in dem optischen Pfad die Vergrößerung des Öffnungswinkels und damit des Lichtpunkts auf dem Lichtempfänger zu erzielen. Folglich werden Relativbewegungen des Lichtemitters, Lichtempfängers und/oder des Reflektors ausgeglichen und damit die Branddetektion auch z. B. bei Gebäudeschwankungen sichergestellt. Andererseits ist es für den Prüfzustand möglich, durch die Anordnung der Optik außerhalb des optischen Pfades einen präzisen Lichtpunkt zu erhalten und damit den Lichteinfall in den Lichtempfänger zuverlässig zu prüfen.

Für die Hinein- und Hinausbewegung der Optik ist es konstruktiv möglich, dass die Optik entnehmbar an dem Linearbrandmelder, insbesondere an der Brandsensorikeinrichtung angeordnet ist. Z. B. kann die Optik in eine dafür vorgesehene! Aufnahmeeinrichtung ein- und ausgesteckt werden. Somit liegt insbesondere eine ortsfeste Anordnungsposition der Optik an dem Linearbrandmelder vor. Alternativ ist es möglich, dass die Optik über eine Verstelleinrichtung fest, Insbesondere nicht werkzeugfrei entnehmbar an dem Linearbrandmelder, vorzugsweise an der Brandsensorikeinrichtung angeordnet ist. Z. B. kann die Verstelleinrichtung derart ausgebildet sein, dass die Optik verstellbar, insbesondere verschiebbar und/oder drehbar an dem Linearbrandmelder gelagert ist. Z. B. ist die Verstelleinrichtung als Führungsschienen ausgebildet. Beispielsweise kann die Optik manuell, jedoch bevorzugt motorisch angetrieben in den optischen Pfad hinein- und hinaus bewegt werden.

Vom konstruktiven Aufbau ist bevorzugt, dass die Optik als mindestens oder genau eine Linse. Insbesondere ist die Linse ein transparentes optisches Bauelement mit zwei lichtbrechenden Flächen. Vorzugsweise ist die Linse als eine Fresnel-, als eine Glas- und/oder als eine Kunststofflinse ausgebildet. Besonders bevorzugt ist die Linse eine Zerstreuungslinse. Insbesondere weist die Zerstreuungslinse zwei konkave Flächen oder eine konkave und eine ebene Fläche auf. Vorzugsweise ist die Zerstreuungslinse ausgebildet, den Öffnungswinkel des vom Lichtemitter ausgesandten Messlichts zum Lichtempfänger hin zu vergrößern. Z. B. ist die Optik koaxial zu der Mittelachse des optischen Pfads angeordnet.

Einen weiteren Gegenstand der Erfindung betrifft ein Verfahren mit einem Linearbrandmelder nach der vorhergehenden Beschreibung. Gemäß dem Verfahren generiert die Prüfhilfseinrkhtung als der Lichtemitter den Lichteinfall des Messlichts zum Zwecke der Ausrichtung des Lichteinfalls. Die Optik wird für den Detektionszustand des Linearbrandmelders in den optischen Pfad hineinbewegt und für den Prüfzustand des Linearbrandmelders hinaus bewegt.

Weitere Merkmale, Vorteile und Wirkungen der Erfindung ergeben sich aus der nachfolgenden Beschreibung bevorzugter Ausführungsbeispiele der Erfindung. Dabei zeigen:
- Figuren 1a, 1b: einen ersten schematischen Aufbau eines Linearbrandmelders als ein erstes Ausführungsbeispiel der Erfindung;
- Figur 2: einen zweiten schematischen Aufbau des Linearbrandmelders als ein zweites Ausführungsbeispiel der Erfindung;
- Figur 3: den Linearbrandmelder aus den Figuren 1a, 1b mit einer Prüfhilfseinrichtung;
- Figur 4: den Linearbrandmelder aus den Figuren 1a, 1b mit einer in einem optischen Pfad angeordneten Optik;
- Figur 5: den Linearbrandmelder aus der Figur 2 mit der im optischen Pfad angeordneten Optik.

Figur 1a zeigt einen Linearbrandmelder 1. Im Allgemeinen können Linearbrandmelder 1 im Vergleich zu Punktmeldem eine weiträumigen Bereich zur Branddetektion abdecken und finden daher oftmals in Lagerhallen oder Industrieanlagen Einsatz. Z. B. ist der Linearbrandmelder 1 in Deckennähe angeordnet.

Der Linearbrandmelder 1 umfasst zur Branddetektion eine Brandsensorikeinrichtung 2. Die Brandsensorikeinrichtung 2 umfasst einen Lichtemitter 2a, der Messlicht aussendet, sowie einer das Messlicht des Lichtemitters 2a empfangenden Lichtempfänger 2b. Ein Messstrahl des vom Lichtemitter 2a ausgesandten Messlichts wird über einen optischen Pfad 3 zu dem Lichtempfänger 2b geleitet, wobei der Lichtempfänger 2b ausgebildet ist, das auf ihn einfallende Messlicht zu erfassen. Bei dem optischen Pfad 3 handelt es sich um den Strahlengang von dem Lichtemitter 2a zu dem Lichtempfänger 2b. Der optische Pfad 3 zwischen dem Lichtemitter 2a und dem Lichtempfänger 2b weist eine Messstrecke von mindestens drei Meter, insbesondere von mindestens 50 Meter und/oder von höchstens 200 Meter auf. Z. B. ist der Lichtempfänger 2b zur ausschließlichen Erfassung des vom Lichtemitter 2a ausgesandten Spektralbereichs ausgebildet. Auf diese Weise ist eine ungewollte Erfassung von Störlicht durch den Lichtempfänger 2b zumindest teilweise vermieden.

Das vom Lichtempfänger 2b empfangene Messlicht wird in ein Spannungssignal gewandelt und zu einer Auswerteeinrichtung des Linearbrandmelders 1 geleitet. Z. B. ist die Auswerteeinrichtung ausgebildet, anhand des Spannungssignals den Grad und/oder die Dauer einer Abschwächung des Lichteinfalls auszuwerten. Z. B. ist die Auswerteeinrichtung bei einer Abweichung des Spannungssignals von einem festgelegten Sollwert des Spannungssignals zur Ausgabe eines Alarms ausgebildet. Wie in Figur 1b gezeigt, resultiert der abgeschwächte Lichteinfall und damit die Abweichung zum festgelegten Sollwert aus dem Vorhandensein von Rauchpartikeln oder -aerosolen in dem optischen Pfad 3. Die Rauchpartikel bzw. -aerosole führen zumindest teilweise zu einer Ablenkung des ausgesandten Messlichts und damit zu einer Abschwächung des Lichteinfalls in den Lichtempfänger 2b.

Der in Figur 1a und 1b gezeigte Linearbrandmelder 1 ist als ein End-to-End Linearbrandmelder ausgebildet. Bei dem End-to-End Linearbrandmelder sind der Lichtemitter 2a und der Lichtempfänger 2b sich gegenüberliegend angeordnet. Der Messstrahl des ausgesandten Messlichts verläuft als eine Gerade vom Lichtemitter 2a zum Lichtempfänger 2b. Der direkte Abstand zwischen dem Lichtemitter 2a und dem Lichtempfänger 2b kann z. B. zwischen drei und 200 Meter, insbesondere zwischen 50 Meter und 100 Meter liegen.

Eine alternative Bauweise zu dem End-to-End Linearbrandmelder ist der in Figur 2 gezeigte Reflektor-Linearbrandmelder. Die Brandsensorikeinrichtung 2 des Reflektor-Linearbrandmelders umfasst neben dem Lichtemitter 2a und dem Lichtempfänger 2b einen Reflektor 2c. Der Lichtemitter 2a, der Lichtempfänger 2b und der Reflektor 2c sind derart zueinander angeordnet, dass das vom Lichtemitter 2a ausgesandte Messlicht von dem Reflektor 2c zu dem Lichtempfänger 2b umgelenkt wird. Der Lichtemitter 2a und der Lichtempfänger 2b sind gegenüberliegend zum Reflektor 2c, z. B. an gegenüberliegenden Wänden angeordnet. Der direkte Abstand zwischen dem Reflektor 2c und dem Lichtemitter 2a und/oder dem Lichtempfänger 2b kann z. B. zwischen drei Meter, insbesondere zwischen 50 Meter und 200 Meter liegen.

Die Figur 3 zeigt als Linearbrandmelder 1 den End-to-End-Linearbrandmelder. Jedoch kann analog zum gezeigten End-to-End Linearbrandmelder ebenso der Reflektor-Linearbrandmelder vorgesehen sein.

Für die Sicherstellung der Funktionsfähigkeit des Linearbrandmelders 1 ist eine Prüfung des Lichteinfalls des Messlichts in den Lichtempfänger 2b durchzuführen. Für die Prüfung weist der Linearbrandmelder 1 eine Prüfhilfseinrichtung auf, die erfindungsgemäß als der Lichtemitter 2a ausgebildet ist. Das vom Lichtemitter 2a ausgesandte und z. B. an einer Wand auftreffende Messlicht wird beispielsweise als ein Lichtpunkt abgebildet. Der Bediener stellt durch Bestimmung der Position des abgebildeten Lichtpunkts fest, ob das Messlicht in den Lichtempfänger 2b einfällt.

Z. B. ist der Lichtemitter 2a als eine Laserdiode ausgebildet. Besonders vorteilhaft an der Laserdiode ist der gebündelte Strahlengang des ausgesandten Messlichts. Somit ist das abgebildete Messlicht für den Bediener als ein präziser Lichtpunkt erkennbar, so dass eine zuverlässige Prüfung des Lichteinfalls in den Lichtempfänger 2b erzielt ist.

In der Figur 3 liegt der Lichtpunkt des Messlichts abseits vom Lichtempfänger 2b, so dass die Branddetektion durch die Brandsensorikeinrichtung 2 nicht möglich ist. Der Linearbrandmelder 1 umfasst eine Justiereinrichtung 5 zur Ausrichtung des Lichteinfalls in den Lichtempfänger 2b. Wie durch den Pfeil dargestellt, wird bei diesem Ausführungsbeispiel über die Justiereinrichtung 5 die Position des Lichtempfängers 2b verändert, um den Lichteinfall in den Lichtempfänger 2b zu erhalten. Alternativ oder optional ergänzend kann vorgesehen sein, dass die Justiereinrichtung 5 ausgebildet ist, die Position des Lichtemitters 2a zu ändern. Somit wird der Verlauf des optischen Pfads 3 verändert. Bei dem Reflektor-Linearbrandmelder ist es alternativ oder optional ergänzend möglich, dass der Reflektor 2c justierbar ausgebildet ist. Z. B. ist die Justiereinrichtung 5 als Führungsschienen oder als Schwenkeinrichtungen ausgebildet.

Figur 4 zeigt den Linearbrandmelder 1 mit einer Optik 4, die in dem optischen Pfad 3 angeordnet ist. Die Optik 4 ist zur Vergrößerung eines Öffnungswinkels Alpha des ausgesandten Messlichts des Lichtemitters 2a zum Lichtempfänger 2b ausgebildet. Z. B. weist der durch die Optik 4 vergrößerte Öffnungswinkel Alpha eine Größe von +/- 5° ausgehend von einer Mittelachse A des optischen Pfads 3 auf. Durch die Optik 4 wird der gebündelte Strahlengang des ausgesandten Messlichts aufgeweitet und damit ein vergrößerter Lichtpunkt gebildet. Auf diese Weise wird die Positioniertoleranz des Lichtemitters 2a und des Lichtempfängers 2b zueinander vergrößert, wobei sich die vergrößerte Positioniertoleranz z. B. bei üblichen Gebäudeschwankungen oder -vibrationen z. B. durch Körperschall von Vorteil erweist.

Um den Vorteil des präzisen Lichtpunkts für die Prüfung des Lichteinfalls beizubehalten, ist die Optik 4 in den optischen Pfad 3 hinein- und hinaus bewegbar ausgebildet. Auf diese Weise kann einerseits der präzise Lichtpunkt für die Prüfung des Lichteinfalls, andererseits eine Positioniertoleranz des Lichtemitters 2a und Lichtempfängers 2b zueinander für die zuverlässige Branddetektion geschaffen werden. Beispielsweise ist die Optik 4 entnehmbar, insbesondere ein- und aussteckbar an dem Linearbrandmelder 1 angeordnet. Als eine mögliche Alternative weist der Linearbrandmelder 1 eine Verstelleinrichtung 6 wie z. B. eine oder mehrere Führungsschienen auf, über die die Optik 4 in und aus den optischen Pfad 3 bewegt werden kann.

Figur 5 zeigt den Reflektor-Linearbrandmelder mit der Optik 4, die in dem optischen Pfad 3 angeordnet ist. Bei diesem Ausführungsbeispiel ist die Optik 4 dem Reflektor 2c vorgeschaltet, so dass ein Toleranzausgleich z. B. für die Gebäudeschwankungen frühzeitig im optischen Pfad 3 eingerichtet ist. Wie in Figur 4 bereits beschrieben, ist auch hier die Optik 4 in den optischen Pfad 3 hinein- und hinaus bewegbar ausgebildet. Somit ist die Prüfung des Lichteinfalls in den Lichtempfänger 2b sowie die Branddetektion unter einem minimalen Aufwand möglich.

## Patentansprüche

1. Linearbrandmelder (1),
mit einer Brandsensorikeinrichtung (2) zur Detektion eines Brands,
wobei die Brandsensorikeinrichtung (2) einen Lichtemitter (2a) zur Aussendung eines kollimierten Strahls als Messlicht und einen das Messlicht des Lichtemitters (2a) empfangenden Lichtempfänger (2b) umfasst,
wobei ein optischer Pfad (3) zwischen dem Lichtemitter (2a) und dem Lichtempfänger (2b) eine Messstrecke von mindestens drei Meter aufweist, und
mit einer Prüfhilfseinrichtung zur Überprüfung des Lichteinfalls in den Lichtempfänger (2b),
wobei die Prüfhilfseinrichtung als der Lichtemitter (2a) ausgebildet ist,
**dadurch gekennzeichnet, dass**
die Brandsensorikeinrichtung (2) eine Optik (4) umfasst, wobei die Optik (4) im optischen Pfad (3) zur Vergrößerung eines Öffnungswinkels (Alpha) des ausgesandten Messlichts des Lichtemitters (2a) angeordnet ist, und
die Optik (4) für einen Detektionszustand des Linearbrandmelders (1) in den optischen Pfad (3) hinein- und für einen Prüfzustand des Linearbrandmelders (1) hinaus bewegbar ausgebildet ist.

2. Linearbrandmelder (1) nach Anspruch 1, **dadurch gekennzeichnet, dass** der Linearbrandmelder (1) als ein End-to-End Linearbrandmelder ausgebildet ist.

3. Linearbrandmelder (1) nach Anspruch 1, **dadurch gekennzeichnet, dass** der Linearbrandmelder (1) als ein Reflektor-Linearbrandmelder ausgebildet ist.

4. Linearbrandmelder (1) nach einem der vorhergehenden Ansprüche, **dadurch gekennzeichnet, dass** der Lichtemitter (2a) als eine Laserdiode ausgebildet ist.

5. Linearbrandmelder (1) nach einem der vorhergehenden Ansprüche, **dadurch gekennzeichnet, dass** der Linearbrandmelder (1) mindestens eine Justiereinrichtung (5) zur Ausrichtung des Lichteinfalls des Messlichts in den Lichtempfänger (2b) umfasst.

6. Linearbrandmelder (1) nach Anspruch 5, **dadurch gekennzeichnet, dass** die Justiereinrichtung (5) ausgebildet ist, die Position des Lichtemitters (2a), des Lichtempfängers (2b) und/oder eines Reflektors (2c) der Brandsensorikeinrichtung (2) zur Ausrichtung des Lichteinfalls zu ändern.

7. Linearbrandmelder (1) nach einem der vorhergehenden Ansprüche, **dadurch gekennzeichnet, dass** der durch die Optik (4) vergrößerte Öffnungswinkel (Alpha) eine Größe von +/- 5° ausgehend von einer Mittelachse (A) des optischen Pfads (3) aufweist.

8. Linearbrandmelder (1) nach einem der vorhergehenden Ansprüche, **dadurch gekennzeichnet, dass** die Optik (4) als eine Linse ausgebildet ist.

9. Verfahren zum Betreiben eines Linearbrandmelders (1), insbesondere eines Linearbrandmelders (1) nach einem der vorhergehenden Ansprüche,
wobei eine Brandsensorikeinrichtung (2) einen Brand detektiert,
wobei ein Lichtemitter (2a) der Brandsensorikeinrichtung (2) einen kollimierten Strahl als Messlicht aussendet und ein Lichtempfänger (2a) das Messlicht des Lichtemitters (2a) empfängt,
wobei ein optischer Pfad (3) zwischen dem Lichtemitter (2a) und dem Lichtempfänger (2b) eine Messstrecke von mindestens drei Meter aufweist,
wobei eine Prüfhilfseinrichtung den Lichteinfall in dem Lichtempfänger (2b) überprüft,
wobei die Prüfhilfseinrichtung als der Lichtemitter (2a) den Lichteinfall des Messlichts zum Zwecke der Ausrichtung des Lichteinfalls generiert,
**dadurch gekennzeichnet, dass**
eine Optik (4) der Brandsensorikeinrichtung (2) im optischen Pfad (3) zur Vergrößerung eines Öffnungswinkels (Alpha) des ausgesandten Messlichts des Lichtemitters (2a) angeordnet wird, und
die Optik (4) für einen Detektionszustand des Linearbrandmelders (1) in den optischen Pfad (3) hinein- und für einen Prüfzustand des Linearbrandmelders (1) hinaus bewegt wird.

## Claims

1. Linear fire detector (1),
having a fire sensor device (2) for detecting a fire, wherein the fire sensor device (2) comprises a light emitter (2a) for emitting a collimated beam as measurement light and a light receiver (2b) receiving the measurement light of the light emitter (2a),
wherein an optical path (3) between the light emitter (2a) and the light receiver (2b) has a measurement distance of at least three metres, and
having a check auxiliary device for checking the light incidence in the light receiver (2b),
wherein the check auxiliary device is embodied in the form of the light emitter (2a),
**characterized in that**
the fire sensor device (2) comprises an optical unit (4), wherein the optical unit (4) is arranged in the optical path (3) for increasing an opening angle (alpha) of the emitted measurement light of the light emitter (2a), and the optical unit (4) is embodied so as to be movable into the optical path (3) for a detection state of the linear fire detector (1) and out of the optical path (3) for a check state of the linear fire detector (1).

2. Linear fire detector (1) according to Claim 1, **characterized in that** the linear fire detector (1) is embodied in the form of an end-to-end linear fire detector.

3. Linear fire detector (1) according to Claim 1, **characterized in that** the linear fire detector (1) is embodied in the form of a reflector linear fire detector.

4. Linear fire detector (1) according to one of the preceding claims, **characterized in that** the light emitter (2a) is embodied in the form of a laser diode.

5. Linear fire detector (1) according to one of the preceding claims, **characterized in that** the linear fire detector (1) comprises at least one adjustment device (5) for orienting the light incidence of the measurement light into the light receiver (2b).

6. Linear fire detector (1) according to Claim 5, **characterized in that** the adjustment device (5) is embodied to change the position of the light emitter (2a), of the light receiver (2b) and/or of a reflector (2c) of the fire sensor device (2) for orienting the light incidence.

7. Linear fire detector (1) according to one of the preceding claims, **characterized in that** the opening angle (alpha), which is increased by the optical unit (4), has a size of ± 5° starting from a central axis (A) of the optical path (3).

8. Linear fire detector (1) according to one of the preceding claims, **characterized in that** the optical unit (4) is embodied in the form of a lens.

9. Method for operating a linear fire detector (1), in particular a linear fire detector (1) according to one of the preceding claims,
wherein a fire sensor device (2) detects a fire, wherein a light emitter (2a) of the fire sensor device (2) emits a collimated beam as measurement light and a light receiver (2a) receives the measurement light of the light emitter (2a),
wherein an optical path (3) between the light emitter (2a) and the light receiver (2b) has a measurement distance of at least three metres,
wherein a check auxiliary device checks the light incidence in the light receiver (2b),
wherein the check auxiliary device, as the light emitter (2a), generates the light incidence of the measurement light for the purpose of orienting the light incidence, **characterized in that**
an optical unit (4) of the fire sensor device (2) is arranged in the optical path (3) for increasing an opening angle (alpha) of the emitted measurement light of the light emitter (2a), and
the optical unit (4) is moved into the optical path (3) for a detection state of the linear fire detector (1) and moved out of the optical path (3) for a check state of the linear fire detector (1).

## Revendications

1. Avertisseur d'incendie linéaire (1),
comprenant un dispositif de détection d'incendie (2) destiné à détecter un incendie,
le dispositif de détection d'incendie (2) comportant un émetteur de lumière (2a) destiné à émettre un rayon collimaté en tant que lumière de mesure et un récepteur de lumière (2b) qui reçoit la lumière de mesure de l'émetteur de lumière (2a),
un trajet optique (3) entre l'émetteur de lumière (2a) et le récepteur de lumière (2b) possédant un parcours de mesure d'au moins trois mètres, et
comprenant un dispositif auxiliaire de contrôle destiné à contrôler l'incidence de la lumière dans le récepteur de lumière (2b),
le dispositif auxiliaire de contrôle étant réalisé sous la forme de l'émetteur de lumière (2a),
**caractérisé en ce que**
le dispositif de détection d'incendie (2) comporte une optique (4), l'optique (4) étant disposée dans le trajet optique (3) en vue d'agrandir un angle d'ouverture (Alpha) de la lumière de mesure émise de l'émetteur de lumière (2a) et
l'optique (4) étant configurée pour pouvoir être déplacée à l'intérieur du trajet optique (3) pour un état de détection de l'avertisseur d'incendie linéaire (1) et hors de celui-ci pour un état de contrôle de l'avertisseur d'incendie linéaire (1).

2. Avertisseur d'incendie linéaire (1) selon la revendication 1, **caractérisé en ce que** l'avertisseur d'incendie linéaire (1) est réalisé sous la forme d'un avertisseur d'incendie linéaire de bout en bout.

3. Avertisseur d'incendie linéaire (1) selon la revendication 1, **caractérisé en ce que** l'avertisseur d'incendie linéaire (1) est réalisé sous la forme d'un avertisseur d'incendie linéaire à réflecteur.

4. Avertisseur d'incendie linéaire (1) selon l'une des revendications précédentes, **caractérisé en ce que** l'émetteur de lumière (2a) est réalisé sous la forme d'une diode laser.

5. Avertisseur d'incendie linéaire (1) selon l'une des revendications précédentes, **caractérisé en ce que** l'avertisseur d'incendie linéaire (1) comporte au moins un dispositif d'ajustage (5) destiné à aligner l'incidence de lumière de la lumière de mesure dans le récepteur de lumière (2b).

6. Avertisseur d'incendie linéaire (1) selon la revendication 5, **caractérisé en ce que** le dispositif d'ajustage (5) est configuré pour modifier la position de l'émetteur de lumière (2a), du récepteur de lumière (2b) et/ou d'un réflecteur (2c) du dispositif de détection d'incendie (2) en vue de l'alignement de l'incidence de lumière.

7. Avertisseur d'incendie linéaire (1) selon l'une des revendications précédentes, **caractérisé en ce que** l'angle d'ouverture (Alpha) agrandi par l'optique (4) possède une taille de +/- 5° en partant d'un axe central (A) du trajet optique (3).

8. Avertisseur d'incendie linéaire (1) selon l'une des revendications précédentes, **caractérisé en ce que** l'optique (4) est réalisée sous la forme d'une lentille.

9. Procédé pour faire fonctionner un avertisseur d'incendie linéaire (1), notamment un avertisseur d'incendie linéaire (1) selon l'une des revendications précédentes,
un dispositif de détection d'incendie (2) détectant un incendie,
un émetteur de lumière (2a) du dispositif de détection d'incendie (2) émettant un rayon collimaté en tant que lumière de mesure et un récepteur de lumière (2a) recevant la lumière de mesure de l'émetteur de lumière (2a),
un trajet optique (3) entre l'émetteur de lumière (2a) et le récepteur de lumière (2b) possédant un parcours de mesure d'au moins trois mètres,
un dispositif auxiliaire de contrôle contrôlant l'incidence de la lumière dans le récepteur de lumière (2b),
le dispositif auxiliaire de contrôle, en tant que l'émetteur de lumière (2a), générant l'incidence de lumière de la lumière de mesure à des fins d'alignement de l'incidence de lumière,
**caractérisé en ce que**
une optique (4) du dispositif de détection d'incendie (2) est disposée dans le trajet optique (3) en vue d'agrandir un angle d'ouverture (Alpha) de la lumière de mesure émise de l'émetteur de lumière (2a) et
l'optique (4) est déplacée à l'intérieur du trajet optique (3) pour un état de détection de l'avertisseur d'incendie linéaire (1) et hors de celui-ci pour un état de contrôle de l'avertisseur d'incendie linéaire (1).
